# EUROPÄISCHE PATENTSCHRIFT

(11) **EP 3 082 511 B1**
(45) Veröffentlichungstag und Bekanntmachung des Hinweises auf die Patenterteilung: **16.11.2022**
(21) Anmeldenummer: 14824804.0
(22) Anmeldetag: 17.12.2014
(51) Int. Cl.: A47B 88/95

(54) **SCHUBLADENFRONTANBINDUNGSEINHEIT**
DRAWER FRONT CONNECTION UNIT
UNITÉ DE MONTAGE DE FAÇADE DE TIROIR

(30) Priorität: 20.12.2013 DE 202013011421 U
(43) Veröffentlichungstag der Anmeldung: 26.10.2016
(73) Patentinhaber: Grass GmbH, 6973 Höchst (AT)
(72) Erfinder: KARU, Felix, 6844 Altach (AT); NACHBAUR, Juergen, 6845 Hohenems (AT); PIRKER, Patrick, 6972 Fussach (AT)
(74) Vertreter: Otten, Roth, Dobler & Partner mbB Patentanwälte
(86) Internationale Anmeldenummer: PCT/EP2014/078175
(87) Internationale Veröffentlichungsnummer: WO 2015/091619

(56) Entgegenhaltungen:
- EP-A1- 1 157 636
- EP-A2- 1 084 654
- WO-A1-2012/068602

## Beschreibung

Die Erfindung betrifft eine Schubladenfrontanbindungseinheit nach dem Oberbegriff des Anspruchs 1, sowie die Verwendung dieser in einem Schubladenwandelement gemäß Anspruch 6 und in einem Möbel.

Zur Verbindung einer Schublade, insbesondere eines Schubladenwandelements mit einer Schubladenfront sind Schubladenfrontanbindungseinheiten auf dem Gebiet des Möbelbaus in verschiedensten Ausführungen bekannt, wie z.B. in der WO 2012/068602 A1 und der EP 1 157 636 A1 gezeigt.

Der vorliegenden Erfindung liegt die Aufgabe zugrunde, eine Schubladenfrontanbindungseinheit für eine flexible Möbelherstellung zu verbessern.

Die Aufgabe wird durch eine Schubladenfrontanbindungseinheit mit den Merkmalen des Anspruchs 1 gelöst.

Merkmale bevorzugter und vorteilhafter Ausführungen der Erfindung sind in den abhängigen Ansprüchen aufgeführt.

Die Erfindung geht von einer Schubladenfrontanbindungseinheit für ein Schubladenwandelement einer Schublade aus, an dem ein Randabschnitt eines Schubladenbodens einsetzbar ist, um eine an den Schubladenboden angrenzende Schubladenseitenwand zu bilden. Das Schubladenwandelement umfasst dabei ein Wand-Profilteil und ein Bodenaufnahme-Profilteil, wobei am Schubladenwandelement eine am Bodenaufnahme-Profil vorhandene Auflagefläche für eine unterseitige Abstützung für ein am Schubladenwandelement einsetzbaren Schubladenboden bereitgestellt ist. Das Wand-Profilteil umfasst hierbei einen Kammerabschnitt mit einen Innenwand-Blechabschnitt und einen Außenwand-Blechabschnitt, die gegenüberliegend über ein Breitenmaß des Schubladenwandelements voneinander beabstandet und durch eine Umbiegung verbunden sind.

Der Kern der Erfindung liegt darin, dass die Schubladenfrontanbindungseinheit zur Anbringung im Kammerabschnitt des Schubladenwandelements ausgelegt ist und sich über ein Höhenmaß des Kammerabschnitts erstreckt, wobei die Schubladenfrontanbindungseinheit Frontbefestigungselemente für eine Anbringung einer Schubladenfront aufweist. Die Schubladenfrontanbindungseinheit kann innerhalb des Kammerabschnitts vorteilhaft geschützt untergebracht sein und dabei kaum oder gar nicht erkennbar sein. Durch die Erstreckung über ein Höhenmaß des Kammerabschnitts kann die Schubladenfrontanbindungseinheit im Kammerabschnitt an Befestigungspositionen fixiert sein, die den Vorteil einer sicheren und stabilen Anbringung bieten. Die Schubladenfrontanbindungseinheit kann dabei z.B. schnappend eingerastet oder z.B. durch Schweißen oder z.B. mittels Schrauben oder Nieten oder durch eine Kombination verschiedener Befestigungstechniken im Kammerabschnitt - lösbar oder auch nicht lösbar - angebracht sein.

Die Frontbefestigungselemente sind in einem unteren Bereich und in einem oberen Bereich der Schubladenfrontanbindungseinheit ausgebildet, wodurch sich insbesondere an Schubladen mit einem vergleichsweise tiefen Stauraum Verbindungskräfte zwischen der Schubladenfront und dem Schubladenwandelement vorteilhaft auf mehrere Verbindungsstellen vorzugsweise gleichmäßig verteilen lassen.

Da für verschiedene Schubladenfronten in einem entsprechenden Bereich jeweils unterschiedliche Verbindungstechniken erforderlich sind, ist ein erstes der Frontbefestigungselemente lösbar an der Schubladenfrontanbindungseinheit angebracht, um bei Bedarf das Frontbefestigungselement austauschen zu können.

Für eine stabile Verbindung einer Schubladenfront mit einem Schubladenwandelement ist es vorteilhaft, wenn ein zweites der Frontbefestigungselemente an der Schubladenfrontanbindungseinheit dauerhaft, insbesondere unlösbar befestigt ist.

Eine bevorzugte Ausführung der Erfindung liegt darin, dass ein erstes der Frontbefestigungselemente mit der Schubladenfrontanbindungseinheit derart im Kammerbereich anordenbar ist, dass das erste Frontbefestigungselement innerhalb des Wand-Profilteils an einer Oberkante anliegend positionierbar ist. Dadurch lässt sich das erste Frontbefestigungselement vergleichsweise weit entfernt vom z.B. zweiten Frontbefestigungselement positionieren, um eine vorteilhaft hohe Hebelwirkung durch die Verbindung mit einer Schubladenfront zu erreichen.

Die Frontbefestigungselemente sind über einen Montagekörper miteinander verbunden. Der Montagekörper kann an eine Form des Kammerbereichs angepasst sein.

Vorzugsweise ist mindestens eines der beiden Frontbefestigungselemente derart am Montagekörper angeordnet, dass sich eine ebene Stirnfläche des Frontbefestigungselements in einer Ebene einer Stirnseite des Schubladenwandelements anordnen lässt. Dabei kann die Schubladenfrontanbindungseinheit vorteilhaft die entsprechende Stirnseite des Schubladenwandelements verstärken.

Das erste Frontbefestigungselement umfasst ein entfernbares Steckelement, das zur Befestigung an der Frontblende vorgesehen ist, um eine rationelle Herstellung zu ermöglichen, wobei das erste Frontbefestigungselement als Gegenstück dazu eine Steckbuchse umfasst, welche am Montagekörper anbringbar ist.

Die Steckbuchse kann mit einer Zugeinrichtung versehen sein, mit der eine auf das eingesteckte Steckelement aufgebrachte Zugkraft zur Befestigung der Schubladenfront einstellbar ist, um eine Schubladenfront mit einer vorgegebenen Kraft mit dem Schubladenwandelement zu verbinden. In der Zugeinrichtung kann z.B. ein keilförmiger Riegel, der insbesondere zum Hintergreifen des Steckelements ausgebildet ist, einstellbar gelagert sein, um das Steckelement unter Zugspannung in der Zugeinrichtung zu verkeilen. Das Steckelement weist hierfür vorzugsweise einen verbreiterten Steckkopf auf.

Der Montagekörper ist in Form einer ebenen Platte ausgebildet. Vorzugsweise kann der Montagekörper als eine starre Platte ausgebildet sein, wodurch sich die Schubladenfrontanbindungseinheit gegebenenfalls in Kammerabschnitten von unterschiedlichen Schubladenwandelementen einsetzen lässt.

Vorzugsweise ist am Montagekörper ein Füllelement anbringbar, mit dem der Montagekörper an einem Flächenabschnitt an einer Innenseite des Wand-Profilteils abstützbar ist, wodurch sich eine Stabilität des Schubladenwandelements zusätzlich vorteilhaft erhöhen lässt.

Ein weiterer Aspekt der Erfindung betrifft ein Schubladenwandelement für eine Schublade,
an dem ein Randabschnitt eines Schubladenbodens einsetzbar ist,
um eine an den Schubladenboden angrenzende Schubladenseitenwand zu bilden,
wobei das Schubladenwandelement ein Wandprofilteil und ein Bodenaufnahme-Profilteil umfasst,
die jeweils als separate und aufeinander abgestimmte Bauteile aus einem Blechmaterial gestaltet und zueinander ausgerichtet zu dem Schubladenwandelement miteinander verbindbar sind, so dass am hergestellten Schubladenwandelement eine am Bodenaufnahme-Profilteil vorhandene Auflagefläche für eine unterseitige Abstützung für ein am Schubladenwandelement einsetzbaren Schubladenboden bereitstellbar ist. Dabei ist wesentlich, dass an einem stirnseitigen Ende des Wandprofilteils eine erfindungsgemäße Schubladenfrontanbindungseinheit angebracht ist, die gemäß ein oder mehreren der oben beschriebenen Ausführungen ausgebildet ist.

Die Schubladenfrontanbindungseinheit kann dabei am Schubladenwandelement über dem Bodenaufnahme-Profilteil angeordnet sein, wobei die Schubladenfrontanbindungseinheit und das Bodenaufnahme-Profilteil miteinander insbesondere fest verbunden sein können.

Möbel mit einer erfindungsgemäßen Schubladenfrontanbindungseinheit können bei erhöhter Belastbarkeit vergleichsweise rationell herstellbar sein.

Nachfolgend wird die Erfindung an einem Ausführungsbeispiel erklärt und mit Hilfe von Zeichnungen erläutert. Die Bezugszeichen sind in allen Figuren einheitlich zur Bezeichnung übereinstimmender Merkmale verwendet.

Es zeigen:
- Figur 1: eine schematische perspektivische Ansicht eines Schubladenwandelements,
- Figur 2: eine schematische Seitenansicht einer Schubladenfrontanbindungseinheit,
- Figur 3a: eine schematische perspektivische Ansicht einer Schubladenfrontanbindungseinheit,
- Figur 3b: eine schematische perspektivische Ansicht einer Schubladenfrontanbindungseinheit,
- Figur 4: eine schematische perspektivische Ansicht eines Frontbefestigungselements in Explosionsdarstellung.

In Figur 1 ist ein Schubladenwandelement 1 mit einer erfindungsgemäßen Schubladenfrontanbindungseinheit 2 gezeigt. Die Schubladenfrontanbindungseinheit 2 ist in einem Kammerabschnitt 3 des Schubladenwandelements 1 an einem stirnseitigen Ende 1a des Schubladenwandelements 1 angebracht.

Das Schubladenwandelement 1 umfasst ein Wand-Profilteil 4, das durch Biegekanten 5a und 5b in einen Innenwand-Blechabschnitt 6, einen Außenwand-Blechabschnitt 7 sowie einen Oberkanten-Blechabschnitt 8 unterteilt ist. Der Kammerbereich 3 ist durch einen von den drei Blechabschnitten 6, 7 und 8 umschlossenen Raum definiert. Im Kammerbereich 3 ist außerdem ein Füllelement 9 angeordnet, mit dem der Innenwand-Blechabschnitt 6 und der Außenwand-Blechabschnitt 7 in einem Abstand eines Breitenmaßes B gehalten sind. Durch das Füllelement 9 lassen sich der Innenwand-Blechabschnitt 6 und der Außenwand-Blechabschnitt 7 zumindest im Bereich des Füllelements 9 nicht zusammendrücken, so dass vorteilhaft das Schubladenwandelement in seiner Form stabilisiert ist.

An einer rückseitigen Stirnseite 1b weist das Schubladenwandelement 1 einen Rückwandverbinder 10 auf, mit dem eine Rückwand am Schubladenwandelement 1 anbringbar ist.

An einer Unterseite des Schubladenwandelements 1 ragt der Außenwand-Blechabschnitt 7 nach unten über eine Unterkante des Innenwand-Blechabschnitts 6 hinaus. Dabei sind an einer Unterkante 6a des Innenwand-Blechabschnitts 6 mehrere Bodenaufnahme-Profilteile 11 am Schubladenwandelement 1 angebracht, die dazu vorgesehen sind, einen Schubladenboden (nicht gezeigt) an der Unterkante 6a des Innenwand-Blechteils 6 anzubringen.

In Figur 2 ist die erfindungsgemäße Schubladenfrontanbindungseinheit 2 mit weiteren Einzelheiten dargestellt. An einer Montageplatte 12 ist in einem oberen Bereich, zum Beispiel an einer Oberkante 12a der Montageplatte 12 angrenzend ein erstes Frontbefestigungselement 13 angebracht. Ein zweites Frontbefestigungselement 14 ist in einem unteren Bereich der Montageplatte 12 befestigt.

Eine Höhe F der Montageplatte 12 ist an ein Höhenmaß H des Kammerabschnitts 3 angepasst und stimmt insbesondere mit dem Höhenmaß H überein. Die Frontbefestigungselemente 13 und 14 sind an der gleichen Seitenfläche 12b mit einem vergleichsweise großen Abstand zueinander an der Montageplatte 12 angeordnet. Dadurch lässt sich ein Großteil des Höhenmaßes H des Kammerabschnitts 3 als Hebellänge nutzen, um zum Beispiel seitliche Krafteinwirkungen quer zur Längsachse des Schubladenwandelements aufzufangen. Solche Krafteinwirkungen können beispielsweise auftreten, wenn ein vergleichsweise hoher Gegenstand, z.B. eine Getränkeflasche umkippt und gegen z.B. die Biegekante 5a fällt.

An der Montageplatte 12 kann ein Füllelement 15 angebracht sein, das sich über das Breitenmaß B erstreckt und dabei im Kammerabschnitt 3 am Innenwand-Blechabschnitt 6 und am Außenwand-Blechabschnitt 7 anliegt.

Das Frontbefestigungselement 13 ist mit Halteklammern 16a, 16b und 16c an der Montageplatte angebracht. Die Halteklammern 16a, 16b und 16c stehen an der Seitenfläche 12b aus der Montageplatte 12 hervor und sind zu rechtwinkligen U-Profile geformt. Vorzugsweise sind die Halteklammern 16a - 16c aus der Montageplatte 12 derart freigestanzt, dass sie einseitig mit der Montageplatte 12 verbunden sind und aus der Montageplatte herausgebogen sind. Die Oberfläche des Frontbefestigungselements 13 und die Halteklammern 16a - 16c können derart aufeinander abgestimmt sein, dass die Halteklammern 16a - 16c am Frontbefestigungselement 13, das in einer in den Figuren 2 und 3a gezeigten Position an der Montageplatte 12 angebracht ist, für eine formschlüssige Verbindung eingerastet sind. Für ein anderes, nicht gezeigtes Schubladenwandelement kann anstelle des Frontbefestigungselements 13 gar kein Frontbefestigungselement, wie in Figur 3b gezeigt, vorgesehen sein. Insbesondere für eine Lagerhaltung der Schubladenfrontanbindungseinheit 2 als Bauteil für eine Möbelfertigung oder als Ersatzteil ist es ein Vorteil, wenn die Halteklammern 16a - 16c als lösbare Anbringmittel für das Frontbefestigungselement 13 ausgebildet sind.

Das Frontbefestigungselement 14 ist vorzugsweise fest und unlösbar mit der Montageplatte 12 verbunden. An der in den Figuren 1 - 3b gezeigten Ausführung der Schubladenfrontanbindungseinheit 2 ist das Frontbefestigungselement 14 verschieden vom Frontbefestigungselement 13. Das Frontbefestigungselement 14 weist einen Grundkörper 18 auf, der an der Montageplatte 12 unlösbar befestigt ist. Am Grundkörper 18 ist ein Schachtkörper 19 angebracht, dessen Lage mit einer Stellschraube 20 in vertikaler Richtung verschiebbar und einstellbar ist. Das Schachtelement 19 ist zur Aufnahme eines Steckelements 21 ausgebildet und umfasst eine Rasteinrichtung (nicht gezeigt), mit der sich das Steckelement 21 in einer eingesteckten Position im Schachtelement 19 festhalten lässt. Der Grundkörper 18 und das Schachtelement 19 bilden zusammen eine Steckbuchse für das Steckelement 21.

In einer Öffnung 22 ist ein Entriegelungselement 23 angeordnet, dass sich für ein Lösen des eingerasteten Steckelements 21 in der Öffnung 22 z.B. mit einem geeigneten Schraubendreher (nicht gezeigt) bewegen lässt. Des Weiteren weist das Schachtelement 19 eine Stellschraube 24 auf, mit der eine horizontale Position des Steckelements 21 im Schachtelement 19 einstellbar ist. Für eine Montage sind am Steckelement 21 zwei Dübelbolzen 25 ausgebildet, die zum Einschlagen in entsprechende Bohrungen (nicht gezeigt) an einer Innenseite einer Schubladenfront (nicht gezeigt) vorgesehen sind. Damit lässt sich das Steckelement 21 vom übrigen Frontbefestigungselement 14 an der Schubladefront (nicht gezeigt) anbringen und danach in das Schachtelement 19 für eine Rastverbindung einstecken. Mittels der Stellelemente 20 und 24 ist nach einem Verrasten des Steckelements 21 vorteilhaft eine Positionierung des Schubladenwandelements 1 und dabei eines Schubladenbodens (nicht gezeigt), der an den Bodenaufnahme-Profilteilen eingesetzt ist, an einer Schubladenfront (nicht gezeigt) möglich. Für die eben beschriebenen Einstellmöglichkeiten, kann das Innenwand-Blechteil 6 an entsprechenden Stellen durchbrochen und geöffnet sein, damit die Stellelemente 20 und 24 zur Einstellung durch einen Benutzer zugänglich sind.

In Figur 4 ist das Frontbefestigungselement 13 in Einzelheiten dargestellt. Ein quaderförmiger Grundkörper 26 weist eine zylinderförmige Ausnehmung 27 auf in der ein hohlzylindrischer Lagerzapfen 28 zentral hervorstehend angeordnet ist. In die zylinderförmige Ausnehmung 27 ist ein hohler Zylinderkörper 29 eingesetzt und am Lagerzapfen 28 drehbar gelagert. Der Zylinderkörper 29 ist mit einem Haltestift 30, der innerhalb des Lagerzapfens 28 drehbar eingerastet ist, am Grundkörper 26 angebracht. Dabei greift der Haltestift 30 formschlüssig in eine zentrale quadratische Öffnung 40 am Zylinderkörper 29 ein. In den Haltestift 30 lässt sich ein z.B. Kreuzschlitzschraubendreher (nicht gezeigt) einstecken, mit dem der Haltestift 30 und über diesen der Zylinderkörper 29 in und gegen die Richtung des Pfeils D drehen lässt.

Am Grundkörper 26 ist eine trichterförmige Schachtöffnung 36 ausgebildet, der einen nach innen zusammenlaufenden, rechteckigen Querschnitt aufweist. Durch die Schachtöffnung 36 ist die zylindrische Ausnehmung 27 und damit der Zylinderkörper 29 von einer Stirnseite 26a her erreichbar.

Das Frontbefestigungselement 13 umfasst ein Steckelement 32 mit einem z.B. zylindrischen Stift 34, der an einem freistehenden Ende eine kugelförmige Verdickung 35 aufweist. Wenn eine Marke 38 am Zylinderkörper 29 und eine Marke 39 am Grundkörper 26 nächststehend zueinander angeordnet sind, lässt sich die Verdickung 35 des Steckelements 13 durch die Schachtöffnung 36 in eine Schlitzöffnung 31 an einer Zylindermantelwand 37 des Zylinderkörpers 29 einführen. Entgegen der Pfeilrichtung D ist die Schlitzöffnung enger werdend ausgebildet, wobei die Schlitzöffnung in axialer Richtung des Zylinderkörpers eine Breite aufweist, die einem Durchmesser des zylindrischen Stifts entspricht. Die Zylindermantelwand 37 kann dabei das Steckelement 13 an der Verdickung 35 hintergreifen, wodurch das Steckelement 13 mit am Grundkörper 26 durch Drehung des Zylinderkörpers 29 in die Pfeilrichtung D verriegelbar ist.

An einem der Verdickung 35 gegenüberliegenden Ende des Stifts 34 ist ein Dübelabschnitt 33 ausgebildet, mit dem sich das Steckelement 13 in eine entsprechende Bohrung (nicht gezeigt) an einer Schubladenfront (nicht gezeigt) zur Befestigung einschlagen lässt.

**Bezugszeichenliste:**

| | | | |
|---|---|---|---|
| 1 | Schubladenwand-element | 15 | Füllelement |
| | | 16a | Halteklammer |
| 1a | Stirnseite | 16b | Halteklammer |
| 1b | Stirnseite | 16c | Halteklammer |
| 2 | Schubladenfront- anbindungseinheit | 18 | Grundkörper |
| | | 19 | Schachtelement |
| 3 | Kammerabschnitt | 20 | Stellschraube |
| 4 | Wand-Profilteil | 21 | Steckelement |
| 5a | Biegekante | 22 | Öffnung |
| 5b | Biegekante | 23 | Entriegelungselement |
| 6 | Innenwand- Blechabschnitt | 24 | Stellschraube |
| | | 25 | Dübelbolzen |
| 6a | Unterkante | 26 | Grundkörper |
| 7 | Außenwand- Blechabschnitt | 26a | Stirnseite |
| | | 27 | Ausnehmung |
| 7a | Unterkante | 28 | Lagerzapfen |
| 8 | Oberkanten- Blechabschnitt | 29 | Zylinderkörper |
| | | 30 | Haltestift |
| 9 | Füllelement | 31 | Schlitzöffnung |
| 10 | Rückwandverbinder | 32 | Steckelement |
| 11 | Bodenaufnahme- Profilteil | 33 | Dübelabschnitt |
| | | 34 | Stift |
| 12 | Montageplatte | 35 | Verdickung |
| 12a | Oberkante | 36 | Schachtöffnung |
| 12b | Seitenfläche | 37 | Zylindermantelwand |
| 13 | Frontbefestigungs- element | 38 | Marke |
| | | 39 | Marke |
| 14 | Frontbefestigungs-element | 40 | Öffnung |

## Patentansprüche

1. Schubladenfrontanbindungseinheit (2) für ein Schubladenwandelement (1) einer Schublade, an dem ein Randabschnitt eines Schubladenbodens einsetzbar ist, um eine an den Schubladenboden angrenzende Schubladenseitenwand zu bilden, wobei das Schubladenwandelement (1) ein Wand-Profilteil (4) und ein Bodenaufnahme-Profilteil (11) umfasst, wobei am Schubladenwandelement (1) eine am Bodenaufnahme-Profil (11) vorhandene Auflagefläche für eine unterseitige Abstützung für ein am Schubladenwandelement (1) einsetzbaren Schubladenboden bereitgestellt ist, und wobei das Wand-Profilteil (4) einen Kammerabschnitt (3) mit einem Innenwand-Blechabschnitt (6) und einem Außenwand-Blechabschnitt (7) umfasst, die gegenüberliegend über ein Breitenmaß des Schubladenwandelements (1) voneinander beabstandet und durch eine Umbiegung (5a, 5b, 8) verbunden sind, wobei die Schubladenfrontanbindungseinheit (2) zur Anbringung im Kammerabschnitt (3) des Schubladenwandelements (1) ausgelegt ist und sich über ein Höhenmaß des Kammerabschnitts (3) erstreckt, wobei die Schubladenfrontanbindungseinheit (2) einen Montagekörper (12) , ein erstes Frontbefestigungselement und ein zweites Frontbefestigungselement (14) für eine Anbringung einer Schubladenfront aufweist, **dadurch gekennzeichnet, dass** der Montagekörper (12) in Form einer ebenen Platte ausgebildet ist, wobei das erste und das zweite Frontbefestigungselement (13, 14) über den Montagekörper (12) miteinander verbunden sind, wobei das erste Frontbefestigungselement (13) in einem oberen Bereich der Schubladenfrontanbindungseinheit ausgebildet ist, wobei das zweite Frontbefestigungselement (14) in einem unteren Bereich der Schubladenfrontanbindungseinheit ausgebildet ist, wobei das erste und das zweite Frontbefestigungselement (13, 14) an einer gleichen Seitenfläche der Montageplatte mit einem vergleichsweise großen Abstand entlang der Höhe der Montageplatte derart zueinander angeordnet sind, dass ein Großteil der Höhe der Montageplatte als Hebellänge nutzbar ist, wodurch seitliche Krafteinwirkungen quer zur Längsachse des Schubladenwandelements (1) im angeordneten Zustand der Schubladenfrontanbindungseinheit (2) an der Schublade aufgefangen werden können, wobei das erste Frontbefestigungselement (13) lösbar am Montagekörper (12) der Schubladenfrontanbindungseinheit (2) angebracht ist, und wobei das erste Frontbefestigungselement (13, 14) eine Steckbuchse (18, 19, 26) umfasst, die am Montagekörper (12) lösbar angebracht ist, wobei das erste Frontbefestigungselement (13, 14) ein von der Steckbuchse (18, 19, 26) entfernbares Steckelement (21, 32) umfasst, das zur Befestigung an der Frontblende vorgesehen ist.

2. Schubladenfrontanbindungseinheit (2) nach Anspruch 1, **dadurch gekennzeichnet, dass** das zweites Frontbefestigungselement (14) an der Schubladenfrontanbindungseinheit (2) unlösbar vorhanden ist.

3. Schubladenfrontanbindungseinheit (2) nach einem der vorgenannten Ansprüche, **dadurch gekennzeichnet, dass** das erste und/oder das zweite Frontbefestigungselement (13, 14) derart am Montagekörper (12) angeordnet ist, dass sich eine ebene Stirnfläche (26a) des Frontbefestigungselements (13) in einer Ebene einer Stirnseite (1a) des Schubladenwandelements (1) anordnen lässt.

4. Schubladenfrontanbindungseinheit (2) nach einem der vorgenannten Ansprüche, **dadurch gekennzeichnet, dass** die Steckbuchse (26) mit einer Zugeinrichtung (27, 28, 29) versehen ist, mit der eine auf das eingesteckte Steckelement (32) aufgebrachte Zugkraft zur Befestigung der Schubladenfront einstellbar ist.

5. Schubladenfrontanbindungseinheit (2) nach einem der vorgenannten Ansprüche, **dadurch gekennzeichnet, dass** am Montagekörper (12) ein Füllelement (15) angebracht ist, mit dem der Montagekörper (12) an einem Flächenabschnitt (6, 7) an einer Innenseite des Wand-Profilteils (4) abstützbar ist.

6. Schubladenwandelement (1) für eine Schublade,
an dem ein Randabschnitt eines Schubladenbodens einsetzbar ist, um eine an den Schubladenboden angrenzende Schubladenseitenwand zu bilden, wobei das Schubladenwandelement (1) ein Wandprofilteil (4) und ein Bodenaufnahme-Profilteil (11) umfasst, die jeweils als separate und aufeinander abgestimmte Bauteile aus einem Blechmaterial gestaltet und zueinander ausgerichtet zu dem Schubladenwandelement (1) miteinander verbindbar sind, so dass am hergestellten Schubladenwandelement (1) eine am Bodenaufnahme-Profilteil (11) vorhandene Auflagefläche für eine unterseitige Abstützung für ein am Schubladenwandelement (1) einsetzbaren Schubladenboden bereitstellbar ist,
**dadurch gekennzeichnet, dass** an einem stirnseitigen Ende (1a) des Wand-Profilteils (4) eine Schubladenfrontanbindungseinheit (2) nach einem der vorgenannten Ansprüche angebracht ist.

7. Schubladenwandelement (1) nach dem vorangegangenen Anspruch 6, **dadurch gekennzeichnet, dass** das erste (13) Frontbefestigungselement mit der Schubladenfrontanbindungseinheit (2) derart im Kammerbereich (3) angeordnet ist, dass das erste Frontbefestigungselement (13) innerhalb des Wand-Profilteils (4) an einer Oberkante (8) anliegend positioniert ist.

8. Schubladenwandelement (1) nach Anspruch 6 oder 7, **dadurch gekennzeichnet, dass** die Schubladenfrontanbindungseinheit (2) über dem Bodenaufnahme-Profilteil (11) angeordnet ist.

9. Möbel mit einer Schubladenfrontanbindungseinheit (2) nach einem der Ansprüche 1 bis 5.

## Claims

1. Drawer front connection unit (2) for a drawer wall element (1) of a drawer, on which drawer wall element a marginal portion of a drawer bottom can be inserted in order to form a drawer side wall adjoining the drawer bottom, wherein the drawer wall element (1) comprises a wall profile part (4) and a bottom-receiving profile part (11), wherein a support surface, present on the bottom-receiving profile (11), for providing underside support to a drawer bottom that can be inserted on the drawer wall element (1) is provided on the drawer wall element (1), and wherein the wall profile part (4) comprises a chamber portion (3) having an inner wall sheet-metal portion (6) and an outer wall sheet-metal portion (7), which, lying opposite each other, are spaced apart by a width dimension of the drawer wall element (1) and are connected by a bent-over section (5a, 5b, 8),
wherein the drawer front connection unit (2) is designed to be fitted in the chamber portion (3) of the drawer wall element (1) and extends over a height dimension of the chamber portion (3), wherein the drawer front connection unit (2) has a mounting body (12), a first front fastening element and a second front fastening element (14) for fitting a drawer front, **characterized in that** the mounting body (12) is configured in the form of a flat plate, wherein the first and the second front fastening element (13, 14) are connected to each other via the mounting body (12), wherein the first front fastening element (13) is formed in an upper region of the drawer front connection unit, wherein the second front fastening element (14) is formed in a lower region of the drawer front connection unit, wherein the first and the second front fastening element (13, 14) are arranged on a same side surface of the mounting plate at a comparatively large distance along the height of the mounting plate, in such a way relative to one another that a major part of the height of the mounting plate can be used as a lever length, as a result of which the actions of lateral forces transverse to the longitudinal axis of the drawer wall element (1) can be absorbed when the drawer front connection unit (2) is arranged on the drawer, wherein the first front fastening element (13) is fitted detachably to the mounting body (12) of the drawer front connection unit (2), and wherein the first front fastening element (13, 14) comprises a socket (18, 19, 26), which is detachably fitted to the mounting body (12), wherein the first front fastening element (13, 14) comprises a plug-in element (21, 32) which can be removed from the socket (18, 19, 26) and which is provided to be fixed to the front panel.

2. Drawer front connection unit (2) according to Claim 1, **characterized in that** the second front fastening element (14) is non-detachably present on the drawer front connection unit (2).

3. Drawer front connection unit (2) according to one of the preceding claims, **characterized in that** the first and/or the second front fastening element (13, 14) is/are arranged on the mounting body (12) in such a way that a flat front face (26a) of the front fastening element (13) can be arranged in a plane of a front face (1a) of the drawer wall element (1).

4. Drawer front connection unit (2) according to one of the preceding claims, **characterized in that** the socket (26) is provided with a tension device (27, 28, 29), with which a tensile force applied to the plugged-in plug element (32) can be adjusted for the fastening of the drawer front.

5. Drawer front connection unit (2) according to one of the preceding claims, **characterized in that** a filling element (15), with which the mounting body (12) can be supported on a surface portion (6, 7) on an inner side of the wall profile part (4), is fitted to the mounting body (12).

6. Drawer wall element (1) for a drawer, on which drawer wall element a marginal portion of a drawer bottom can be inserted in order to form a drawer side wall adjoining the drawer bottom, wherein the drawer wall element (1) comprises a wall profile part (4) and a bottom-receiving profile part (11), which are each designed as separate and mutually coordinated components made of a sheet metal material and can be connected to each other in mutual alignment to form the drawer wall element (1), so that a support surface, present on the bottom-receiving profile part (11), for providing underside support to a drawer bottom that can be inserted on the drawer wall element (1) can be provided on the drawer wall element (1) that is produced,
**characterized in that** a drawer front connection unit (2) according to one of the preceding claims is fitted to a front-face end (1a) of the wall profile part (4).

7. Drawer wall element (1) according to the preceding Claim 6, **characterized in that** the first (13) front fastening element, together with the drawer front connection unit (2), is arranged in the chamber region (3) in such a way that the first front fastening element (13) is positioned within the wall profile part (4), resting on an upper edge (8).

8. Drawer wall element (1) according to Claim 6 or 7, **characterized in that** the drawer front connection unit (2) is arranged above the bottom-receiving profile part (11) .

9. Furniture item having a drawer front connection unit (2) according to one of Claims 1 to 5.

## Revendications

1. Unité de connexion de partie avant de tiroir (2) pour un élément de paroi (1) d'un tiroir, élément de paroi sur lequel une portion de bord d'une base de tiroir peut être insérée, afin de former une paroi latérale de tiroir adjacente à la base de tiroir, l'élément de paroi de tiroir (1) comprenant une partie profilée de paroi (4) et une partie profilée de réception de base (11), une surface d'appui présente sur le profilé de réception de base (11) pour un support, du côté inférieur, pour une base de tiroir pouvant être insérée sur l'élément de paroi de tiroir (1) étant prévue sur l'élément de paroi de tiroir (1), et la partie profilée de paroi (4) comprenant une portion de chambre (3) dotée d'une portion de tôle de paroi intérieure (6) et d'une portion de tôle de paroi extérieure (7) qui sont espacées l'une de l'autre, en se faisant face, d'une dimension de largeur de l'élément de paroi de tiroir (1) et sont reliées l'une à l'autre par une partie recourbée (5a, 5b, 8),
l'unité de connexion de partie avant de tiroir (2) étant conçue pour être installée dans la portion de chambre (3) de l'élément de paroi de tiroir (1) et s'étendant sur une dimension de hauteur de la portion de chambre (3), l'unité de connexion de partie avant de tiroir (2) présentant un corps de montage (12), un premier élément de fixation de partie avant et un deuxième élément de fixation de partie avant (14) pour une installation d'une partie avant de tiroir, **caractérisée en ce que** le corps de montage (12) est réalisé sous la forme d'une plaque plane, le premier et le deuxième élément de fixation de partie avant (13, 14) étant reliés l'un à l'autre par le biais du corps de montage (12), le premier élément de fixation de partie avant (13) étant réalisé dans une région supérieure de l'unité de connexion de partie avant de tiroir, le deuxième élément de fixation de partie avant (14) étant réalisé dans une région inférieure de l'unité de connexion de partie avant de tiroir, le premier et le deuxième élément de fixation de partie avant (13, 14) étant agencés l'un par rapport à l'autre sur une même surface latérale de la plaque de montage avec une distance relativement grande le long de la hauteur de la plaque de montage, de telle sorte qu'une majeure partie de la hauteur de la plaque de montage soit utilisable comme longueur de levier, de sorte que des actions de force latérales puissent être absorbées transversalement à l'axe longitudinal de l'élément de paroi de tiroir (1) dans l'état agencé de l'unité de connexion de partie avant de tiroir (2) sur le tiroir, le premier élément de fixation de partie avant (13) étant installé de manière amovible sur le corps de montage (12) de l'unité de connexion de partie avant de tiroir (2), et le premier élément de fixation de partie avant (13, 14) comprenant une douille enfichable (18, 19, 26) qui est installée de manière amovible sur le corps de montage (12), le premier élément de fixation de partie avant (13, 14) comprenant un élément enfichable (21, 32) pouvant être retiré de la douille enfichable (18, 19, 26), lequel élément enfichable est prévu pour la fixation au panneau avant.

2. Unité de connexion de partie avant de tiroir (2) selon la revendication 1, **caractérisée en ce que** le deuxième élément de fixation de partie avant (14) est prévu de manière non amovible sur l'unité de connexion de partie avant de tiroir (2).

3. Unité de connexion de partie avant de tiroir (2) selon l'une des revendications précédentes, **caractérisée en ce que** le premier et/ou le deuxième élément de fixation de partie avant (13, 14) est/sont disposé(s) sur le corps de montage (12) de telle sorte qu'une surface frontale plane (26a) de l'élément de fixation de partie avant (13) puisse être agencée dans un plan d'un côté frontal (1a) de l'élément de paroi de tiroir (1).

4. Unité de connexion de partie avant de tiroir (2) selon l'une des revendications précédentes, **caractérisée en ce que** la douille enfichable (26) est dotée d'un dispositif de traction (27, 28, 29) à l'aide duquel une force de traction appliquée sur l'élément enfichable (32) enfiché pour la fixation de la partie avant de tiroir peut être réglée.

5. Unité de connexion de partie avant de tiroir (2) selon l'une des revendications précédentes, **caractérisée en ce qu'**un élément de remplissage (15) est installé sur le corps de montage (12), élément de remplissage à l'aide duquel le corps de montage (12) peut être supporté sur une portion de surface (6, 7) sur un côté intérieur de la partie profilée de paroi (4).

6. Élément de paroi (1) pour un tiroir, élément de paroi sur lequel une portion de bord d'une base de tiroir peut être insérée, afin de former une paroi latérale de tiroir adjacente à la base de tiroir, l'élément de paroi de tiroir (1) comprenant une partie profilée de paroi (4) et une partie profilée de réception de base (11), qui sont configurées respectivement sous forme de composants, séparés et adaptés l'un à l'autre, constitués d'un matériau en tôle, et peuvent être reliées l'une à l'autre de manière alignée l'une par rapport à l'autre pour former l'élément de paroi de tiroir (1), de sorte qu'une surface d'appui présente sur la partie profilée de réception de base (11) pour un support, du côté inférieur, pour une base de tiroir pouvant être insérée sur l'élément de paroi de tiroir (1) puisse être prévue sur l'élément de paroi de tiroir (1) fabriqué, **caractérisé en ce qu'**une unité de connexion de partie avant de tiroir (2) selon l'une des revendications précédentes est installée à une extrémité (1a) côté frontal de la partie profilée de paroi (4).

7. Élément de paroi de tiroir (1) selon la revendication précédente 6, **caractérisé en ce que** le premier (13) élément de fixation de partie avant est agencé avec l'unité de connexion de partie avant de tiroir (2) dans la région de chambre (1) de telle sorte que le premier élément de fixation de partie avant (13) soit positionné à l'intérieur de la partie profilée de paroi (4) de manière à s'appuyer contre une arête supérieure (8).

8. Élément de paroi de tiroir (1) selon la revendication 6 ou 7, **caractérisé en ce que** l'unité de connexion de partie avant de tiroir (2) est agencée au-dessus de la partie profilée de réception de base (11).

9. Meuble doté d'une unité de connexion de partie avant de tiroir (2) selon l'une des revendications 1 à 5.
